# EUROPÄISCHE PATENTSCHRIFT

(11) **EP 0 560 218 B1**
(45) Veröffentlichungstag und Bekanntmachung des Hinweises auf die Patenterteilung: **02.12.1998**
(21) Anmeldenummer: 93103530.7
(22) Anmeldetag: 05.03.1993
(51) Int. Cl.: E04B 2/74

(54) **Wandelement**
Partition element
Elément de cloison

(30) Priorität: 11.03.1992 DE 4207644
(43) Veröffentlichungstag der Anmeldung: 15.09.1993
(73) Patentinhaber: PREFORM RAUMGLIEDERUNGSSYSTEME GmbH, 91552 Feuchtwangen (DE)
(72) Erfinder: Auer, Karl-Heinz, 91596 Burk (DE); Lagoda, Reinhold, 91599 Dentlein am Forst (DE)
(74) Vertreter: Grättinger & Partner (GbR)

(56) Entgegenhaltungen:
- CH-A- 632 034
- DE-A- 3 603 453
- DE-U- 7 222 826
- DE-U- 8 814 133
- FR-A- 2 570 408

## Beschreibung

Die vorliegende Erfindung betrifft ein Wandelement mit einem Wandkörper und mindestens einem an diesem befestigten Randprofil, wobei das mindestens eine Randprofil eine nach außen gewölbte Oberfläche aufweist, mit textilem Material oder mit Klettband beschichtet ist und sich längs einer Kante des Wandkörpers erstreckt, wobei das Randprofil aus einem Rohr besteht, welches auf seiner Außenfläche zumindest über einen Teil seines Umfangs mit dem textilen Material bzw. Klettband beschichtet ist, und an dem Wandkörper mindestens eine Hohlkehle vorgesehen ist, welche das Rohr aufnimmt und teilweise umgreift.

Aus der CH-A-632034 ist eine Verbindungsanordnung von Wänden mit mindestens einem, an sich feststehenden Trägerteil und mindestens einem mit diesem lösbar verbundenen Wandteil bekannt. Dabei sind gegenüberliegende Verbindungsflächen komplementär ausgebildet, um flächenmäßig aufeinander zu liegen. Mindestens ein Teil dieser zum Aufeinanderliegen vorgesehenen Flächen ist klettenartig ausgebildet, um deren flächenmäßige Verbindung sicherzustellen und ein Verschwenken der Wände unter Bewahrung der Gebrauchslage zu verunmöglichen. Der Trägerteil ist z.B. als zylindrisches Rohr ausgebildet, wobei dann die Wände zylindrisch konkave Komplementärflächen aufweisen. Die klettenartige Verbindung erfolgt mittels eines Hakenbandes und eines Schlingenbandes. Der Trägerteil kann auch ein Mehrkantrohr sein. Die Beschichtung des Trägerteils mit Klettmaterial bzw. textilem Material erfordert hier höchste Präzision, sowohl was die Abmessungen des Klettmaterials bzw. textilen Materials als auch was die Ausrichtung anbelangt. Denn anderenfalls entsteht eine Fuge bzw. eine Überlagerung, die zudem schief verlaufen kann. Zudem kann es im Laufe der Zeit im Betrieb zu Ablöseerscheinungen des Klettmaterials von dem Trägerteil kommen.

Die DE-U-722826 offenbart einen Raumteiler mit mindestens einem Anschlußstützelement für mindestens eine Trennwand, wobei das Anschlußstützelement von einem vertikalen Rohrkörper und in dessen Enden eingesetzten, sich über die Enden des Rohrkörpers hinaus erstreckenden Anschlußelementen mit koaxialen Ringschlitzen gebildet ist. Jede Trennwand weist eine Kopfleiste mit einer der Außenfläche des Rohrkörpers angepaßten, im Querschnitt konkaven Außenfläche und davon ausgehenden oberen und unteren Vorsprüngen mit daran anschließenden Hakenansätzen für den Eingriff in die Ringschlitze auf.

Aus der DE-A-3603453 ist eine Stell- oder Trennwand für Messestände, Ausstellungs-, Büroräume, Galerien o. dgl. bekannt. Diese hat Paneelen oder Platten, bei welchen Halteschienen an den miteinander fluchtenden Schmalseiten der Platten angeordnet sind, welche mittels lösbarer Verbindungslaschen gekuppelt werden können. Da die Halteschienen an den sich fortsetzenden Plattenrändern befestigt sind, werden über die Kupplung der Halteschienen auch die Platten an ihren einander zugewandten Rändern zusammengehalten und zusammengefügt. Dabei haben die Verbindungslaschen als Befestigungs- bzw. Kupplungselemente zwei quer zu ihrer Erstreckung etwa parallel nach derselben Seite vorstehende Kupplungszapfen zum Angriff an Gegenkupplungen, zweckmäßigerweise Lochungen an den zu verbindenden Halteschienen. Der Abstand dieser Kupplungszapfen an der Verbindungslasche ist verstellbar und beim Kuppeln und Verbinden verringerbar und in dieser Position festlegbar, so daß die Stirnseiten der Halteschienen mit Hilfe der Laschen und deren Kupplungszapfen fest zusammengefügt und gegeneinander verspannt werden können. Dadurch werden nicht nur die Platten an ihren einander zugewandten Rändern zugfest, sondern auch gegen Verschwenkbewegungen fixiert.

Auch die FR-A-2570408 betrifft Wandelemente zum Aufbau von umsetzbaren Trennwänden, welche der Untergliederung von Räumen dienen. Jedes Wandelement weist zwei nach außen gewölbte, mit Klettmaterial beschichtete, im Querschnitt etwa halbkreisförmige Randprofile auf. Durch das an den Kanten der Wandelemente vorgesehene Klettband können jeweils zwei oder mehr Wandelemente rasch miteinander verbunden werden. Durch die nach außen gewölbte Oberfläche der einander gegenüberliegenden Randprofile zweier Wandelemente können diese in beliebigen Winkelstellungen bezüglich einander miteinander verbunden werden.

Das bei anderen, vergleichbaren bekannten Wandelementen verwendete Randprofil besitzt einen Querschnitt von etwa pilzförmiger Gestalt; die nach außen gewölbte Oberfläche wird von einer halben Zylinderschale gebildet, an deren beiden Längskanten sich radial nach innen gerichtete, in einer Axialebene der Zylinderschale liegende Anlageflächen anschließen, von welchen wiederum Rastfedern vorspringen. Nach der Montage der Randprofile an dem Wandkörper liegen diese mit ihren Anlageflächen an korrespondierenden Anlageflächen an den entsprechenden Kanten des Wandkörpers an, und die Rastfedern greifen in eine an den entsprechenden Kanten des Wandkörpers vorgesehene Nut ein und hintergreifen in der Nut vorgesehene Rastvorsprünge. Das Klettband ist bei dem bekannten Randprofil nicht nur auf der durch die halbe Zylinderschale gebildeten gewölbten Oberfläche aufgebracht; es ist vielmehr an den Längskanten der Zylinderschale eingeschlagen und liegt auch auf den Anlageflächen des Randprofiles an, damit es zur Vermeidung von Ablösungserscheinungen bei montiertem Randprofil von den Anlageflächen des Wandkörpers gehalten wird. Zudem sind bei seitlich eingeschlagenem Klettband größere Fertigungstoleranzen zulässig, und auch der optische Eindruck des fertigen Wandelementes wird durch Einschlagen des Klettbandes verbessert.

Es hat sich jedoch gezeigt, daß es bei diesen dann zu Ablösungserscheinungen des Klettbandes kommen kann, wenn das mit ihm beschichtete Randprofil nicht unverzüglich an dem entsprechenden Wandkörper montiert wird. Denn die Zylinderschale des Randprofils und die Anlageflächen stoßen in einem rechten Winkel aufeinander, so daß das Klettband an dieser Stelle geknickt werden muß. Dies ist infolge der Steifigkeit des Klettbandes, das zur Überbrückung der Fuge zwischen zwei Wandelementen eine Mindestdicke besitzen muß, jedoch nicht dauerhaft möglich. Aus diesem Grunde können vorgefertigte Randprofile vor ihrer Montage an dem Wandkörper nicht über einen längeren Zeitraum gelagert werden, bzw. vor der Montage eines über einen längeren Zeitraum gelagerten vorgefertigten Randprofils an dem Wandkörper sind die Überstände des Klettbandes erneut an die Anlageflächen des Randprofils anzudrücken. Dies führt zu entsprechenden Mehrkosten bei der Herstellung der bekannten Wandelemente. Zudem ist ein blasenfreies Aufbringen des Klettbandes auf die gewölbte Oberfläche des Randprofils nicht immer gewährleistet. Und das Klettband muß im Hinblick auf seine Lage auf dem Randprofil exakt ausgerichtet werden, damit es den maßgeblichen Bereich des Randprofils sicher abdeckt; dies führt zu einer Vergrößerung der Herstellungskosten.

Der vorliegenden Erfindung liegt die Aufgabe zugrunde, ein Wandelement zu schaffen, welches die vorstehend beschriebenen Nachteile der bekannten Wandelemente nicht aufweist. Insbesondere soll die konstruktive Gestaltung des Wandelementes die Möglichkeit eröffnen, daß die vorgefertigten, mit Klettband beschichteten Randprofile vor ihrer Montage an dem Wandkörper auch über einen längeren Zeitraum gelagert werden können, ohne daß es in den Kantenbereichen des Klettbandes zu Ablösungserscheinungen kommt, und daß bei der Beschichtung der Randprofile mit Klettband bzw. textilem Material eine gröbere Toleranz ausreicht, wobei zugleich ein Ablösen des Klettmaterials bzw. textilen Materials von dem Randprofil auch bei festig montierten Wandelementen dauerhaft ausgeschlossen sein soll.

Erfindungsgemäß wird diese Aufgabe durch die Merkmale des Anspruchs 1 gelöst. Die beiden Kanten des Wandkörpers, welche mit den Randprofilen zu versehen sind, weisen demgemäß jeweils eine Hohlkehle auf, die zur Aufnahme der Rohre über einen Teil ihres Umfangs geeignet sind. Hierdurch werden die Rohre von dem Wandkörper seitlich gestützt. Zudem verdecken die Flanken der Hohlkehlen die Längsränder des Klettbandes bzw. textilen Materials, was den optischen Eindruck des Wandelementes begünstigt und eine gröbere Fertigungstoleranz zuläßt, und fixieren das Klettband bzw. textile Material dauerhaft an dem Rohr. Das im Rahmen der Erfindung vorgesehene Randprofil besitzt somit im übrigen keine Längskanten; es weist vielmehr in seinem gesamten Bereich, in welchem das Klettband aufliegt, eine gleichmäßige Krümmung auf. Das Klettband braucht daher nicht geknickt zu werden; eine durch die Steifigkeit des Klettbandes verursachte Tendenz zu Ablösungserscheinungen besteht nicht mehr. Darüber hinaus wird bei der erfindungsgemäßen Gestaltung das Klettband an keiner Stelle so stark gekrümmt, daß es unzulässig stark beansprucht würde. Als weiterer Vorteil der Erfindung ist zu nennen, daß die Vorfertigung des Randprofils außerordentlich einfach ist; denn das Rohr braucht lediglich auf dem ausgelegten, mit einem Klebefilm beschichteten Klettband abgerollt zu werden. Eine zeitaufwendige Ausrichtung des Klettbandes bezüglich des Randprofils im Hinblick auf seine Lage kann entfallen. Und durch das Aufrollen des Rohres wird eine Blasenbildung unter dem Klettband sicher vermieden. Ein weiterer bedeutender Vorteil der erfindungsgemäßen Gestaltung des Wandelementes liegt schließlich darin, daß das Randprofil durch seine Ausgestaltung als Rohr eine maximale Steifigkeit besitzt. Es braucht somit nicht über seine gesamte Länge mit dem Wandkörper verbunden zu werden; vielmehr genügt eine Befestigung des Randprofiles mit dem Wandkörper an einigen wenigen Punkten.

Demgemäß ist bei einer bevorzugten Ausführungsform der Erfindung vorgesehen, daß jedes Randprofil mit zwei im Bereich seiner Stirnseiten vorgesehenen Halteelementen an dem Wandkörper befestigt ist. Als derartige Halteelemente für die Rohre kommen insbesondere einen Exzenter aufweisende Schnellspannglieder in Frage. Dies ermöglicht eine kostengünstige, rasche und problemlose Montage der Randprofile an dem Wandkörper, die zudem, beispielsweise zum Austausch eines bestimmten Randprofils gegen ein anderes, ebenso problemlos wieder lösbar ist.

Bei einer bevorzugten Ausgestaltung der Erfindung ist vorgesehen, daß die genannten Schnellspannglieder Exzenterscheiben und an diesen angelenkte Halteklauen aufweisen. Jedes Schnellspannglied wird dabei stirnseitig auf die Einheit bestehend aus dem Wandkörper und dem zu befestigenden Rohr aufgesetzt, indem die Exzenterscheibe in eine stirnseitig in dem Wandkörper vorgesehene Bohrung eingesetzt wird und die Halteklaue stirnseitig in das aufgesetzte Rohr eingreift. Durch Verdrehen der Exzenterscheibe wird die Halteklaue angezogen und das Rohr gegen den Wandkörper vorgespannt. Besonders zweckmäßig ist es, wenn jedes Rohr stirnseitig ausgeklinkt ist zur Bildung eines Ausschnittes, in welchen die Halteklaue eines Schnellspanngliedes oder ein sonstiges Halteelement eingreifen kann. Denn bei einer derartigen Gestaltung kann das Halteelement versenkt angeordnet und das Randprofil ebenso lang bemessen werden wie der Wandkörper; dies begünstigt das optische Erscheinungsbild des erfindungsgemäßen Wandelementes.

Bei einer zweckmäßigen Weiterbildung der Erfindung ist vorgesehen, daß zwischen dem Wandkörper und mindestens einem Randprofil ein Befestigungsprofil eingespannt ist zur Befestigung von Haltern, Trägern oder dgl. an dem aufgestellten Wandelement. Ein derartiges Befestigungsprofil kann beispielsweise als Lochschiene ausgebildet sein, in dessen von außen zugängliche Löcher die Halter, Träger oder dgl. eingehängt werden. Auch kommt als Befestigungsprofil eine Klemmschiene in Betracht, die eine nach außen vorspringende Klemmkante aufweist, auf welche die Halter, Träger oder dgl. aufgesetzt werden können. Der Umstand, daß gemäß der Erfindung lediglich in den stirnseitigen Endbereichen der Randprofile Halteelemente zur Verbindung der Randprofile mit dem Wandkörper vorgesehen zu sein brauchen, begünstigt die Anordnung von Befestigungsprofilen, welche sich im wesentlichen über die gesamte Länge der Randprofile erstrecken. Denn die Befestigungsprofile behindern somit nicht die Befestigung der Randprofile an dem Wandkörper.

Das im Rahmen der Erfindung als Randprofil vorgesehene Rohr besteht zweckmäßigerweise aus Kunststoff, Aluminium oder Stahl; aus Kunststoff gefertigte Rohre sind dabei bevorzugt durch im Inneren angeordnete Rippen ausgesteift.

Im allgemeinen wird das eine Randprofil des Wandelementes mit hartem Klettband und das andere Randprofil des Wandelementes mit weichem Klettband bestückt sein, dies ist jedoch nicht zwingend; für besondere Verwendungen kann es auch zweckmäßig sein, an beiden Randprofilen das gleiche Klettband vorzusehen.

Die Ausgestaltung beider Randprofile eines Wandelements als Rohre und die erläuterte bevorzugte Befestigung der Randprofile am Wandkörper lassen sich mit den gleichen Vorteilen an Wandelementen realisieren, bei denen lediglich ein Randprofil mit Klettband, das andere hingegen mit textilem Material bestückt ist, wie es bei endseitig angeordneten Wandelementen einer Trennwand im allgemeinen der Fall ist. Und auch bei Wandelementen, bei denen infolge ihrer isolierten Aufstellung beide Randprofile statt mit Klettband mit textilem Material beschichtet sind, läßt sich die Erfindung mit den beschriebenen Vorteilen einsetzen. Eine Anwendung der Erfindung ist schließlich auch bei solchen Wandelementen möglich, welche lediglich einseitig ein Randprofil mit einer zum Anbau eines weiteren Wandelementes geeigneten gewölbten Oberfläche aufweisen, während an der gegenüberliegenden Kante des Wandkörpers ein in beliebiger Weise anders gestaltetes Randprofil vorgesehen sein oder ein Randprofil sogar fehlen kann.

Im folgenden wird ein Ausführungsbeipiel der Erfindung anhand der Zeichnung näher erläutert. Es zeigt
- Fig. 1: einen Längsschnitt durch den Kantenbereich einer bevorzugten Ausgestaltung des erfindungsgemäßen Wandelementes und
- Fig. 2: eine Draufsicht auf das Wandelement gemäß Fig. 1 von oben.

Die beiden vertikalen Kanten des Wandkörpers 1, von denen jedoch nur die rechte in der Zeichnung dargestellt ist, sind mit einer dreiflächigen Hohlkehle 2 versehen. In die Hohlkehle ist eine Lochschiene 3 eingelegt, welche entlang ihrer Längskanten von außen zugängliche Ausnehmungen aufweist, in welche kleine Haken eingehängt werden können. Der Querschnitt der Lochschiene 3 ist an denjenigen der Hohlkehle 2 angepaßt, so daß die Lochschiene an der Oberfläche der Hohlkehle gleichmäßig anliegt. In die Lochschiene 3 ist das das Randprofil bildende Rohr 4 eingelegt.

Das Rohr 4 ist über 80% seines Umfangs mit dem Klettband 5 beschichtet. Lediglich in dem dem Wandkörper 1 zugekehrten Bereich weist das Rohr 4 keine Klettband-Beschichtung auf. Die Ränder des Klettbandes 5 kommen somit unter den Seitenflächen der Lochschiene 3 bzw. den die Hohlkehle 2 begrenzenden Flanken 6 des Wandkörpers zu liegen. Die Dicke des Wandkörpers 1, die Breite der Lochschiene 3 und der Durchmesser des Rohres 4 sind in der Weise aufeinander abgestimmt, daß das fertig montierte Wandelement eine glatte Außenfläche aufweist, indem zwischen den genannten Teilen ein glatter Übergang besteht.

In die obere und die untere horizontale Stirnkante des Wandkörpers 1 ist jeweils eine Nut 7 bzw. 8 eingebracht, in welcher beispielsweise elektrische Leitungen verlegt werden können. Die Nuten werden bei fertig montierter Trennwand mittels nicht dargestellter Abdeckungen verkleidet, so daß sich eine glatte obere und untere Stirnkante des fertigen Wandelements ergibt. Im Bereich der Nuten 7 und 8 ist in den Wandkörper 1 jeweils eine zylindrische Bohrung 9 eingebracht. In diese Bohrung ist jeweils eine Exzenterscheibe 10 eines Halteelements 11 eingesetzt. Die Exzenterscheibe 10 besitzt dabei einen gegenüber der Bohrung 9 minimal verringerten Durchmesser, so daß sie spielfrei in der Bohrung sitzt, zugleich jedoch ohne allzugroßen Kraftaufwand in der Bohrung verdreht werden kann. Jedes Halteelement 11 besitzt neben der Exzenterscheibe 10 eine an dieser exzentrisch angeschlagene Halteklaue 12, welche an ihrem freien Ende abgewinkelt ist. Mit dem abgewinkelten freien Ende 13 ragt jede Halteklaue 12 durch einen Ausschnitt 14 im Rohr 4 in dessen Inneres hinein und liegt an der Innenfläche des Rohres 4 an. Und auch das Befestigungsprofil 3 besitzt stirnseitig Ausschnitte 16, welche zu den Ausschnitten 14 des Rohres korrespondieren und durch welche die Befestigungsklauen 12 hindurchtreten. Stirnseitig weist jede Exzenterscheibe 10 eine schlitzförmige Ausnehmung 15 auf, in welche ein Schraubendreher eingesetzt werden kann, um die Exzenterscheibe 10 in der Bohrung 9 bei der Montage des Rohres 4 in der Weise und in der Richtung zu verdrehen, daß die Halteklaue 12 in Richtung des Pfeiles "x" bewegt wird.

Die Länge des Rohres 4 entspricht der Höhe des Wandkörpers 1, so daß das fertige Wandelement eine glatte obere und untere Stirnkante aufweist.

Die gegenüberliegende, in der Zeichnung nicht dargestellte Kante des Wandelementes ist ebenso aufgebaut, wie die in den Fig. 1 und 2 dargestellte, ein Randprofil aufweisende Kante.

## Patentansprüche

1. Wandelement mit einem Wandkörper (1) und mindestens einem an diesem befestigten Randprofil, wobei das mindestens eine Randprofil eine nach außen gewölbte Oberfläche aufweist, mit textilem Material oder mit Klettband (5) beschichtet ist und sich längs einer Kante des Wandkörpers (1) erstreckt, wobei das Randprofil aus einem Rohr (4) besteht, welches auf seiner Außenfläche über einen Teil seines Umfangs mit dem textilem Material bzw. Klettband (5) beschichtet ist, und an dem Wandkörper (1) mindestens eine Hohlkehle (2) vorgesehen ist, welche das Rohr (4) aufnimmt und teilweise umgreift,
dadurch gekennzeichnet,
daß die Längsränder des Klettbandes (5) bzw. textilen Materials von den die Hohlkehle (2) begrenzenden Flanken (6) des Wandkörpers (1) abgedeckt sind.

2. Wandelement nach Anspruch 1,
dadurch gekennzeichnet,
daß das (die) als Randprofil vorgesehene(n) Rohr(e) (4) mit im Bereich der Stirnseiten vorgesehenen Halteelementen (11) an dem Wandkörper (1) befestigt ist (sind).

3. Wandelement nach Anspruch 2,
dadurch gekennzeichnet,
daß als Halteelemente (11) für das (die) Rohr(e) (4) einen Exzenter aufweisende Schnellspannglieder vorgesehen sind.

4. Wandelement nach Anspruch 3,
dadurch gekennzeichnet,
daß die Schnellspannglieder Exzenterscheiben (10) und an diesen angelenkte Halteklauen (12) aufweisen.

5. Wandelement nach Anspruch 3,
dadurch gekennzeichnet,
daß die Schnellspannglieder teilweise in Bohrungen (9) aufgenommen sind, welche stirnseitig in dem Wandkörper (1) vorgesehen sind.

6. Wandelement nach Anspruch 2,
dadurch gekennzeichnet,
daß zum Eingriff der Halteelemente (11) an dem (den) Rohr(en) (4) diese(s) im wesentlichen an seine (ihren) Enden Ausschnitte aufweist (aufweisen).

7. Wandelement nach Anspruch 6,
dadurch gekennzeichnet,
daß die Ausschnitte aus stirnseitigen Ausklinkungen (14) bestehen.

8. Wandelement nach Anspruch 1,
dadurch gekennzeichnet,
daß zwischen dem Wandkörper (1) und mindestens einem das Randprofil bildenden Rohr (4) ein Befestigungsprofil (3) eingespannt ist zur Befestigung von Haltern, Trägern oder dgl. an dem Wandelement.

9. Wandelement nach Anspruch 8,
dadurch gekennzeichnet,
daß das Befestigungsprofil (3) als Lochschiene ausgebildet ist.

## Claims

1. Partition element with a partition member (1) and at least one edge profile attached to the latter, the at least one edge profile comprising an outwardly curved surface, being coated with textile material or with bur strip (5) and extending along one edge of the partition member (1), the edge profile consisting of a tube (4) which is coated on its outer surface over a part of its periphery with the textile material or bur strip (5) and provided on the partition member (1) is at least one channel (2), which recieves and partly surrounds the tube (4), characterised in that the longitudinal edges of the bur strip (5) or textile material are covered by the sides (6) of the partition member (1) defining the channel (2).

2. Partition element according to Claim 1, characterised in that the tube(s)( 4) provided as an edge profile is\are attached to retaining members (11) provided in the region of the front ends on the partition member (1).

3. Partition element according to Claim 2, characterised in that quick-action clamping members comprising an eccentric are provided as the retaining members (11) for the tube(s) (4).

4. Partition element according to Claim 3, characterised in that the quick-action clamping members comprise eccentric discs (10) and retaining claws (12) pivoted on the latter.

5. Partition element according to Claim 3, characterised in that the quick-action clamping members are received partly in bores (9), which are provided at the front sides in the partition member (10).

6. Partition element according to Claim 2, characterised in that for the engagement of the retaining members (11) on the tube(s) (4), the latter comprises\comprise cut-outs essentially on its\their ends.

7. Partition element according to Claim 6, characterised in that the cut-outs consist of notches on the front sides.

8. Partition element according to Claim 1, characterised in that clamped between the partition member (1) and at least one tube (40 formimg the edge profile is a fastening profile (3) for fastening holders, supports or the like on the partition element.

9. Partition element according to Claim 8, characterised in that the fastening profile (30 is constructed as a punched bar.

## Revendications

1. Elément de cloison comportant un corps de cloison (1) et au moins un profilé de bord fixé à celui-ci, le profilé de bord, au nombre d'au moins un, présentant une surface bombée en direction de l'extérieur, étant revêtu de matériau textile ou de ruban auto-agrippant (5) et s'étendant le long d'un bord du corps de cloison (1), le profilé de bord étant formé d'un tube (4) dont la surface extérieure est revêtue sur une partie de son pourtour du matériau textile ou du ruban auto-agrippant (5) et au moins une gorge (2) qui reçoit le tube (4) et l'entoure partiellement étant prévue sur le corps de cloison (1), caractérisé en ce que les bords longitudinaux du ruban auto-agrippant (5) ou du matériau textile sont couverts par les flancs (6) du corps de cloison (1) qui délimitent la gorge (2).

2. Elément de cloison selon la revendication 1, caractérisé en ce que le (les) tube(s) prévus en tant que profilé(s) de bord est (sont) fixé(s) au corps de cloison (1) au moyen d'éléments de fixation (11) prévus dans la région des faces frontales.

3. Elément de cloison selon la revendication 2, caractérisé en ce qu'il est prévu comme éléments de fixation (11) pour le (les) tube(s) (4) des éléments à blocage rapide comportant un excentrique.

4. Elément de cloison selon la revendication 3, caractérisé en ce que les éléments à blocage rapide comprennent des disques à excentrique (10) et des griffes de fixation (12) articulées sur ceux-ci.

5. Elément de cloison selon la revendication 3, caractérisé en ce que les éléments à blocage rapide sont en partie logés dans des perçages (9) prévus dans le corps de cloison (1), côté face frontale.

6. Elément de cloison selon la revendication 2, caractérisé en ce que pour l'accrochage des éléments de fixation (11) sur le (les) tube(s) (4), ce (ces) dernier(s) présente(nt) des découpes essentiellement au niveau de ses (leurs) extrémités.

7. Elément de cloison selon la revendication 6, caractérisé en ce que les découpes sont formées par des entailles (14) côté face frontale.

8. Elément de cloison selon la revendication 1, caractérisé en ce qu'un profilé de fixation (3) est fixé entre le corps de cloison (1) et au moins un tube (4) formant le profilé de bord à des fins de fixation de supports, de moyens de retenue ou similaires sur l'élément de cloison.

9. Elément de cloison selon la revendication 8, caractérisé en ce que le profilé de fixation (3) est agencé en rail perforé.
